# EUROPÄISCHE PATENTSCHRIFT

(11) **EP 1 671 789 B1**
(45) Veröffentlichungstag und Bekanntmachung des Hinweises auf die Patenterteilung: **16.07.2008**
(21) Anmeldenummer: 05027274.9
(22) Anmeldetag: 14.12.2005
(51) Int. Cl.: B41F 31/04, B41F 33/00

(54) **Verfahren zur Regelung der Farbgebung in einer Offsetdruckmaschine**
Method for regulation of the inking in an offset printing machine
Procédé de régulation de l'encrage dans une machine d'impression offset

(30) Priorität: 18.12.2004 DE 102004061469
(43) Veröffentlichungstag der Anmeldung: 21.06.2006
(73) Patentinhaber: MAN Roland Druckmaschinen AG, 63012 Offenbach (DE)
(72) Erfinder: Weichmann, Armin, 86438 Kissing (DE)
(74) Vertreter: Ulrich, Thomas

(56) Entgegenhaltungen:
- EP-A- 1 080 891
- EP-A- 1 302 325
- EP-A- 1 433 605
- DE-A1- 19 515 499
- US-A- 5 029 527

## Beschreibung

Die Erfindung betrifft ein Verfahren zur Regelung der Farbgebung in einer Offsetdruckmaschine nach dem Oberbegriff des Anspruchs 1.

Beim Drucken wird ein Bedruckstoff nacheinander durch mehrere Druckwerke einer Druckmaschine bewegt, wobei in jedem Druckwerk in der Regel eine Druckfarbe auf den Bedruckstoff aufgetragen wird. Beim autotypischen Zusammendruck werden in der Regel die vier Skalenfarben Schwarz, Magenta, Cyan und Gelb sowie gegebenenfalls Sonderfarben gedruckt, wobei für jede dieser Druckfarben ein separates Druckwerk und damit Farbwerk vorhanden ist. Das Farbwerk eines jeden Druckwerks verfügt über eine Farbdosiereinrichtung, wobei die Farbdosiereinrichtung eine der Anzahl der Farbzonen entsprechende Anzahl von Farbzonenstellelementen umfasst. Die Farbzonenstellelemente werden auch als Farbschieber oder Farbmesser bezeichnet. Je nach Stellung der Farbzonenstellelemente wird Druckfarbe auf eine Farbkastenwalze, die auch als Duktorwalze bezeichnet wird, aufgetragen. Die in Abhängigkeit der Farbzonenstellelemente je Farbzone auf die Duktorwalze aufgetragene Farbmenge wird von einer Heberwalze oder von einer Filmwalze auf eine der Haberwalze oder Filmwalze nachgeordnete Farbwerkwalze des Farbwerks übertragen. Die Druckfarbe wird über mehrere Farbwerkwalzen in Richtung auf einen Formzylinder bzw. Plattenzylinder des jeweiligen Druckwerks bewegt. Auf dem Formzylinder eines Druckwerks rollt mindestens eine als Farbauftragwalze dienende Farbwerkwalze des jeweiligen Farbwerks ab. Über die oder jede Farbauftragwalze gelangt demnach die Druckfarbe auf mindestens eine auf dem Formzylinder positionierte Druckplatte. Mit dem Formzylinder wirkt ein sogenannter Übertragungszylinder bzw. Gummizylinder zusammen, der die Druckfarbe vom Formzylinder auf den Bedruckstoff überträgt.

Die farbliche Gestaltung eines zu druckenden Druckerzeugnisses wird in einer sogenannten Druckvorstufe festgelegt. Hierbei werden zum Beispiel für alle zu druckenden Druckfarben und damit für alle am Druck beteiligten Farbwerke der Druckmaschine für jede Farbzone sogenannte Flächendeckungswerte festgelegt. In Abhängigkeit dieser Flächendeckungswerte werden die Farbzonenstellelemente eingestellt und damit die zonale Farbgebung bestimmt.

Aus dem Stand der Technik ist es bereits bekannt, die sich während des Druckens auf dem Bedruckstoff einstellende Farbgebung zu messen und abhängig hiervon die zonale Farbgebung der am Druck beteiligten Farbwerke zu regeln. Hierzu werden in der Regel außerhalb eines Sujets auf den Bedruckstoff gedruckte Messbereiche, sogenannte Druckkontrollelemente, vermessen, wobei hierbei ermittelte Istwerte der zonalen Farbgebung an eine Regelungseinrichtung der Druckmaschine übermittelt werden. In der Regelungseinrichtung werden die Istwerte mit vorgegebenen Sollwerten verglichen, um abhängig von dem Vergleich zwischen den Istwerten und den Sollwerten und damit abhängig von der Regelabweichung zwischen den gemessenen Istwerten und den vorgegebenen Sollwerten Stellsignale für die Farbzonenstellelemente zu erzeugen. Hiermit ist bereits eine automatische Regelung der zonalen Farbgebung möglich. Es ist auch möglich als Messbereiche Bereiche innerhalb eines Sujets zu vermessen und abhängig hiervon die zonale Farbgebung zu regeln. Auch können als Messbereiche au-ßerhalb eines Sujets gedruckte Druckkontrollelemente und Bereiche innerhalb des Sujets vermessen werden.

Aus der Druckschrift DE-A-195 15 499 ist ein Verfahren zum Regeln der Farbgebung beim Drucken mit mehr als drei Druckfarben bekannt.

In der Druckschrift EP-A-1 302 325 wird eine Druckvorrichtung zum Anbringen von Tinte auf einem Druck-Medium beschrieben.

Bei der Regelung der zonalen Farbgebung auf Grundlage der Vermessung von zum Beispiel außerhalb des Sujets gedruckten Druckkontrollelementen kann es vorkommen, dass, obwohl die gemessenen Istwerte mit den vorgegebenen Sollwerten für alle Messbereiche übereinstimmen, im eigentlichen Sujet für einzelne Separationen der Farbgebung eine Abweichung zwischen Istwerten und Sollwerten festzustellen ist. Bislang sind keine Verfahren zur Regelung der Farbgebung bekannt, die diesem Phänomen Rechnung tragen.

Hiervon ausgehend liegt der vorliegenden Erfindung das Problem zugrunde, ein neuartiges Verfahren zur Regelung der Farbgebung in einer Offsetdruckmaschine zu schaffen.

Dieses Problem wird durch ein Verfahren zur Regelung der Farbgebung in einer Offsetdruckmaschine gemäß Anspruch 1 gelöst. Erfindungsgemäß werden die Regelabweichungen zwischen den gemessenen Istwerten und den vorgegebenen Sollwerten auf Basis eines Modells des jeweiligen Farbwerks und/oder auf Basis von Daten des Sujets modifiziert.

Im Sinne der hier vorliegenden Erfindung wird vorgeschlagen, die Regelabweichungen zwischen den durch Vermessung von Messbereichen ermittelten Istwerten und den vorgegebenen Sollwerten auf Basis von Daten des Sujets und/oder auf Basis eines Modells des jeweiligen Farbwerks zu modifizieren. Der Erfindung liegt dabei der Gedanke zu Grunde, dass eine Abweichung zwischen den Istwerten des Sujets und den vorgegebenen Sollwerten, obwohl die Istwerte der Messbereiche mit den vorgegebenen Sollwerten übereinstimmen, von der Ausprägung des zu druckenden Sujets und/oder vom Abrollverhalten sowie gegebenenfalls Changierverhalten des Farbwerks abhängen kann. Abhängig von einer Analyse des Sujets und/oder einem Farbwerksmodell werden demnach die Regelabweichungen zwischen den an den Messbereichen gemessenen Istwerten und den vorgegeben Sollwerten modifiziert, um im Sujet eine Übereinstimmung zwischen Sollwerten und Istwerten zu erzielen.

Nach einer vorteilhaften Weiterbildung der Erfindung wird je Farbzone des Sujets mindestens ein Messbereich vermessen, wobei ein von dem Messbereich abgedeckter Umfangsstreifen kleiner als ein von der jeweiligen Farbzone abgedeckter Umfangsstreifen ist, und wobei dann, wenn in dem vom Messbereich abgedeckten Umfangsstreifen ein aus den Daten des Sujets bestimmter Flächendeckungswert kleiner als ein vorgegebener Grenzwert ist, der vorgegebene Sollwert für das entsprechende Farbzonenstellelement erhöht oder der gemessene Istwert verringert wird.

Nach einer weiteren vorteilhaften Weiterbildung der Erfindung wird aus den Daten des Sujets und dem Modell des jeweiligen Farbwerks für den vom Messbereich abgedeckten Umfangsstreifen ein vom Schablonierverhalten des jeweiligen Farbwerks abhängiger Flächendeckungswert ermittelt, wobei dann, wenn dieser Flächendeckungswert größer als ein vorgegebener Grenzwert ist, der vorgegebene Sollwert für das entsprechende Farbzonenstellelement verringert oder der gemessene Istwert erhöht wird.

Nach einer weiteren vorteilhaften Weiterbildung der Erfindung wird abhängig vom Modell des jeweiligen Farbwerks ein Farbabfall ermittelt, wobei dann, wenn in dem vom Messbereich abgedeckten Umfangsstreifen ein Maximum des Farbabfalls vorliegt, der vorgegebene Sollwert für das entsprechende Farbzonenstellelement erhöht oder der gemessene Istwert verringert wird, und wobei dann, wenn in dem vom Messbereich abgedeckten Umfangsstreifen ein Minimum des Farbabfalls vorliegt, der vorgegebene Sollwert für das entsprechende Farbzonenstellelement verringert oder der gemessene Istwert erhöht wird.

Die obigen vorteilhaften Weiterbildungen der Erfindung können entweder alleine, in Teilkombinationen oder in einer Gesamtkombination bei der erfindungsgemäßen Regelung der Farbgebung zur Anwendung kommen.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: eine schematisierte Darstellung eines Farbwerks einer Offsetdruckmaschine zur Verdeutlichung des erfindungsgemäßen Verfahrens zur Regelung der Farbgebung;
- Fig. 2:: einen Querschnitt durch das Farbwerk der Fig. 1 entlang der Schnittlinie II-II; und
- Fig. 3:: eine schematisierte Darstellung eines zu druckendes Druckbogens zur weiteren Verdeutlichung des erfindungsgemäßen Verfahrens zur Regelung der Farbgebung.

Nachfolgend wird die hier vorliegende Erfindung unter Bezugnahme auf Fig. 1 bis 3 in größerem Detail beschrieben, um zwar am Beispiel von Messbereichen, die außerhalb eines Sujets als Druckkontrollelemente vorliegen. Es sei darauf hingewiesen, dass die Erfindung analog auch bei Messbereichen zum Einsatz kommen kann, die innerhalb eines Sujets liegen.

Fig. 1 und 2 zeigen ein als Heberfarbwerk ausgebildetes Farbwerk 10 einer Offsetdruckmaschine, wobei das Farbwerk 10 eine Duktorwalze 11 umfasst, die in einem Farbkasten 12 bereitgehaltene Druckfarbe aufnimmt. Mit der Duktorwalze 11 wirkt eine Heberwalze 13 zusammen, wobei die Heberwalze 13 von der Duktorwalze 11 Druckfarbe in Form eines sogenannten Heberstreifens aufnimmt und taktweise im Sinne des Pfeils 14 an eine der Heberwalze 13 nachgeordnete Farbwerkwalze 15 übertragt. Der Farbwerkwalze 15 sind weitere Farbwerkwalzen 16, 17, 18, 19, 20, 21, 22, 23, 24, 25 und 26 nachgeordnet, wobei die Farbwerkwalzen 16 bis 26 die Druckfarbe in Richtung auf einen Formzylinder 27 transportieren. Die Farbwerkwalzen 23, 24, 25 und 26 rollen auf dem Formzylinder 27 ab und werden daher auch als Farbauftragwalzen bezeichnet. Auf dem Formzylinder ist mindestens eine Druckform positioniert, wobei die Farbauftragwalzen 23 bis 26 die Druckfarbe auf die Druckform auftragen. Die Farbmenge, die aus dem Farbkasten 12 auf die Duktorwalze 11 übertragen wird, hängt von einer zonalen Farbgebung eines zu druckenden Sujets ab. Wie Fig. 2 entnommen werden kann, sind dem Farbkasten 12 sogenannte Farbzonenstellelemente 28 zugeordnet, wobei über die Farbzonenstellelemente 28 die je Farbzone auf die Duktorwalze 11 übertragene Farbmenge einstellbar ist. Im gezeigten Ausführungsbeispiel, in welchem das Farbwerk 10 als Heberfarbwerk ausgebildet ist, sind die Farbzonenstellelemente als Farbschieber ausgeführt. Die Farbschieber sowie die Heberwalze sind Bestandteil einer sogenannten Farbdosiereinrichtung des Farbwerks.

Es sei darauf hingewiesen, dass das in Fig. 1 dargestellte Farbwerk 10 vorzugsweise bei Bogen-Offset-Druckmaschinen Verwendung findet. Bei Rollen-Offset-Druckmaschinen kommen Farbwerke zum Einsatz, die anstelle von Farbschiebern sogenannte Farbmesser als Farbzonenstellelemente und anstelle der Heberwalze eine sogenannte Filmwalze umfassen.

Fig. 3 zeigt schematisiert einen Bedruckstoff 29, der mit einem Sujet 30 sowie außerhalb des Sujets 30 mit Druckkontrollelementen 31 bedruckt ist, wobei die Druckkontrollelemente 31 außerhalb des eigentlichen Sujets 30 in Form eines Kontrollstreifens 32 auf den Bedruckstoff 29 gedruckt sind. Im gezeigten Ausführungsbeispiel der Fig. 3 ist das auf den Bedruckstoff 29 gedruckte Sujet 30 in insgesamt zwölf Farbzonen 33 unterteilt; wobei die je Farbzone 33 auf den Bedruckstoff 29 aufgetragene Druckfarbe durch eine entsprechende Anzahl von Farbzonenstellelementen 28 einstellbar ist. Im Beispiel der Fig. 3 wird je Farbzone 33 ein Druckkontrollelement 31 außerhalb des Sujets 30 auf den Bedruckstoff 29 gedruckt, wobei ein vom Druckkontrollelement 31 abgedeckter Umfangsstreifen 34 kleiner bzw. schmaler ist als der von der jeweiligen Farbzone 33 abgedeckte Umfangsstreifen. Die außerhalb des Sujets 30 gedruckten Druckkontrollelemente 31 werden densitometrisch und/oder farbmetrisch und/oder spektral vermessen und hierbei ermittelte Istwerte werden in einer Regelungseinrichtung mit vorgegebenen Sollwerten verglichen, um abhängig von dem Vergleich zwischen den durch Vermessung der Druckkontrollelemente 31 gewonnenen Istwerten und den vorgegebenen Sollwerten Stellsignale für die Farbzonenstellelemente 28 zur automatischen Regelung der zonalen Farbgebung des Sujets 30 zu erzeugen.

Im Sinne der hier vorliegenden Erfindung wird nun vorgeschlagen, die Regelabweichungen zwischen den an den Druckkontrollelementen 31 außerhalb des Sujets 30 gemessenen Istwerten und den vorgegebenen Sollwerten auf Basis von Daten des Sujets 30 und/oder auf Basis von Daten des Farbwerks 10 zu modifizieren.

Hierdurch kann dem Effekt entgegengewirkt werden, dass, obwohl die im Bereich der Druckkontrollelemente 31 erfassten Istwerte mit den entsprechenden Sollwerten übereinstimmen, im Sujet Abweichungen zwischen Istwerten und Sollwerten festzustellen sind. Vorzugsweise werden die Regelabweichungen sowohl auf Basis von Daten des Sujets als auch auf Basis eines Modells des jeweiligen Farbwerks modifiziert.

Bei der Modifikation der Regelabweichungen auf Basis von Daten des Sujets finden Daten aus einer digitalen Druckvorstufe Verwendung, die entweder als niedrigaufgelöste Daten im PPF-Format oder JDF-Format oder als hochaufgelöste Bilddaten vorliegen. Bei den hoch aufgelösten Bilddaten handelt es sich vorzugsweise um sogenannte Bitmaps der einzelnen Farbseparationen, die üblicherweise zur Herstellung von Druckformen verwendet werden.

Das Modell des Farbwerks, welches zur Modifikation von Regelabweichungen verwendet wird, ist vom Abrollverhalten sowie gegebenenfalls Changierverhalten der Walzen des Farbwerks abhängig. In das Modell des Farbwerks können auch Daten über im Farbwerk verwendete Werkstoffe sowie über das dynamische Verhalten des Farbwerks einfließen.

Wie bereits erwähnt wird je Farbzone 33 des Sujets 30 mindestens ein Druckkontrollelement 31, welches außerhalb des Sujets 30 auf den Bedruckstoff 29 gedruckt ist, vermessen, wobei ein von dem Druckkontrollelement 31 abgedeckter Umfangsstreifen 34 kleiner bzw. schmaler als ein von der jeweiligen Farbzone 33 abgedeckter Umfangsstreifen ist.

Es liegt nun im Sinne der hier vorliegenden Erfindung, aus den Daten des Sujets, die vorzugsweise aus einer digitalen Druckvorstufe bereitgestellt werden, für den vom Druckkontrollelement 31 abgedeckten Umfangsstreifen einen Flächendeckungswert zu ermitteln. Ist dieser aus den Daten des Sujets ermittelte Flächendeckungswert kleiner als ein vorgegebener Grenzwert, so wird im Sinne der hier vorliegenden Erfindung der vorgegebene Sollwert für das entsprechende Farbzonenstellelement erhöht oder es wird der gemessene Istwert verringert.

So kann zum Beispiel dann, wenn der aus den Daten des Sujets für den vom Druckkontrollelement 31 abgedeckten Umfangsstreifen ermittelte Flächendeckungswert zwischen 0% und 0,5% liegt, der Sollwert für das entsprechende Farbzonenstellelement um einen Betrag X erhöht werden, liegt der aus den Daten des Sujets ermittelte Flächendeckungswert hingegen zwischen 0,5% und 2%, so kann der Sollwert um einen Betrag Y erhöht werden, wobei der Betrag Y kleiner der Betrag X ist. Ist der für den vom Druckkontrollelement abgedeckte Umfangsstreifen ermittelte Flächendeckungswert hingegen größer als 2%, so erfolgt keine Erhöhung des Sollwerts.

Es sei darauf hingewiesen, dass dieses Verstellgesetz für den Sollwert lediglich rein exemplarisch ist und dass in Abhängigkeit des ermittelten Flächendeckungswerts eine beliebige komplexe Modifikation der Regelabweichung zwischen Sollwerten und Istwerten vorgenommen werden kann.

Mit der oben beschriebenen Modifikation der Regelabweichung zwischen Sollwerten und Istwerten in Abhängigkeit eines Flächendeckungswerts, der aus Sujet-Daten eines vom Druckkontrollelement abgedeckten Umfangsstreifens ermittelt wird, kann dem Effekt entgegen gewirkt werden, dass dann, wenn in dem Umfangsstreifen des Sujets, in welchem das Druckkontrollelement liegt, keine Farbabnahme erfolgt, sich im Farbwerk Druckfarbe aufbaut und so das Druckkontrollelement eine höhere Farbdichte enthält, als dies bei weiterer Farbabnahme der Fall wäre. Dementsprechend wird im Sinne der hier vorliegenden Erfindung dann, wenn in dem vom Druckkontrollelement abgedeckten Umfangsstreifen ein aus Daten des Sujets bestimmter Flächendeckungswert kleiner als ein vorgegebener Grenzwert ist, der vorgegebene Sollwert für das entsprechende Farbzonenstellelement erhöht bzw. der gemessene Istwert verringert.

In einer Weiterbildung dieses erfindungsgemäßen Gedankens kann der vom Druckkontrollelement abgedeckte Umfangsstreifen in mehrere Teilstreifen untergliedert werden, wobei aus den Daten des Sujets für jeden der Teilstreifen ein Flächendeckungswert ermittelt wird. Es kann dann eine Mittelung der Flächendeckungswerte dieser Teilstreifen zur Modifikation der Regelabweichung zwischen Sollwert und Istwert verwendet werden. Alternativ kann nur der Flächendeckungswert desjenigen Teilstreifens zur Anpassung des Sollwerts und/oder des Istwerts und damit zur Modifikation der Regelabweichung zwischen Sollwert und Istwert verwendet werden, innerhalb dessen ein Messfeld des Druckkontrollelements liegt.

Ist aus dem Farbwerksmodell des Farbwerks ein Changierverhalten zumindest einer Walze des Farbwerks bekannt, so wird nach einer weiteren vorteilhaften Weiterbildung der Erfindung nicht nur für den vom Druckkontrollelement abgedeckten Umfangsstreifen ein Flächendeckungswert aus den Sujet-Daten ermittelt, vielmehr werden derartige Flächendeckungswerte auch für benachbarte Umfangsstreifen ermittelt. Vorzugsweise werden für mehrere benachbarte Umfangsstreifen aus den Daten des Sujets entsprechende Flächendeckungswerte ermittelt, wobei bei der Veränderung des Sollwerts und/oder des Istwerts von dem durch das Kontrollelement abgedeckten Umfangsstreifen weiter entfernt liegende Umfangsstreifen weniger stark gewichtet werden als näher liegende Umfangsstreifen.

Nach einem weiteren Aspekt der hier vorliegenden Erfindung wird abhängig vom Modell des jeweiligen Farbwerks ein sogenannter Farbabfall ermittelt. Ein Farbabfall stellt sich in der Regel dann ein, wenn die auf dem Formzylinder abrollenden Farbauftragwalzen infolge eines Spannkanals für eine Druckplatte keine Druckfarbe auf die Druckform auftragen können. Wird aus dem Farbwerksmodell festgestellt, dass ein Druckkontrollelement von einem derartigen Farbabfall betroffen ist, so findet ebenfalls eine Modifikation der Regelabweichung zwischen gemessenem Sollwert und vorgegebenem Istwert statt.

Wird anhand des aus dem Farbwerkmodell ermittelten Farbabfalls festgestellt, dass in dem von einem Druckkontrollelement abgedecktem Umfangsstreifen ein Maximum des Farbabfalls vorliegt, so wird der vorgegebene Sollwert für das entsprechende Farbzonenstellelement erhöht oder der gemessene Istwert verringert. Liegt hingegen in dem vom Druckkontrollelement abgedecktem Umfangsstreifen ein Minimum des Farbabfalls vor, so wird der vorgegebene Sollwert für das entsprechende Farbzonenstellelement verringert oder der gemessene Istwert erhöht.

Nach einem weiteren Aspekt der hier vorliegenden Erfindung wird aus den Daten des Sujets sowie aus dem Modell des Farbwerks für einen vom Druckkontrollelement abgedeckten Umfangsstreifen ein vom Schablonierverhalten des Farbwerks abhängiger Flächendeckungswert ermittelt. Ist dieser vom Schablonierverhalten abhängige Flächendeckungswert größer als ein vorgegebner Grenzwert, so wird im Sinne der hier vorliegenden Erfindung der vorgegebene Sollwert für das entsprechende Farbzonenstellelement verringert oder der gemessene Istwert erhöht. Dabei wird wie folgt vorgegangen, dass für den vom Druckkontrollelement abgedeckten Umfangsstreifen ein Flächendeckungswert ermittelt wird, der eine Abwicklungslänge einer Auftragwalze vor dem vom Druckkontrollelement abgedeckten Umfangsstreifen liegt. Vorzugsweise wird für die beiden Auftragwalzen mit dem größten Farbfluss jeweils eine Abwicklungslänge dieser Walzen vor dem vom Druckkontrollelement abgedeckten Umfangsstreifen ein entsprechender Flächendeckungswert ermittelt. Ist die dabei ermittelte Flächendeckung größer als ein vorgegebener Grenzwert, so wird vorzugsweise der vorgegebene Sollwert für das entsprechende Farbzonenstellelement verringert.

Hierdurch kann dem Effekt Rechnung getragen werden, dass dann, wenn der vom Druckkontrollelement abgedeckte Umfangsstreifen eine Umfangslänge einer Farbauftragwalze von einem Umfangsstreifen mit hoher Flächendeckung entfernt ist, das Druckkontrollelement eine geringere Farbdichte anzeigt, da eine derart starke Farbabnahme nach einer Überrollung der Farbauftragwalze noch nicht vollständig ausgeglichen werden kann.

In einem konkreten Ausführungsbeispiel kann so vorgegangen werden, dass dann, wenn aus den Daten des Sujets und dem Farbwerksmodell für einen Umfangsstreifen, der eine Abwicklungslänge vor dem vom Druckkontrollstreifen abgedeckten Umfangsstreifen liegt, ein Flächendeckungswert zwischen 80% und 95% ermittelt wird, der Sollwert für das entsprechende Farbzonenelement um einen Betrag A verringert wird, wohingegen dann, wenn dieser Flächendeckungswert zwischen 95% und 100% liegt, der Sollwert um einen Wert B verringert wird, wobei B größer als A ist. Bei ermittelten Flächendeckungswerten von weniger als 80% erfolgt keine Verringerung des Sollwerts für das entsprechende Farbzonenstellelement. Auch hier kann das Verstellgesetz abhängig von dem Schablonierverhalten des Farbwerks wiederum beliebig komplex gestaltet werden.

Im Sinne der hier vorliegenden Erfindung wird demnach ein Verfahren zur Regelung der Farbgebung vorgeschlagen, bei welchem Regelabweichungen zwischen an außerhalb des eigentlichen Sujets gedruckten Druckkontrollelementen erfassten Istwerten und vorgegebenen Sollwerten abhängig von Daten des Sujets sowie abhängig von einem Farbwerksmodell modifiziert werden. Hierdurch kann Effekten wie dem Farbwerksschablonieren, dem Farbabfall sowie dem Umstand, dass ein von einem Druckkontrollelement abgedeckter Umfangsstreifen kleiner ist als ein von der jeweiligen Farbzone abgedeckter Umfangsstreifen, Rechnung getragen werden. Hierdurch kann die Farbgebung beim Drucken deutlich optimiert werden.

### Bezugszeichenliste

- 10: Farbwerk
- 11: Duktorwalze
- 12: Farbkasten
- 13: Heberwalze
- 14: Pfeil
- 15: Farbwerkwalze
- 16: Farbwerkwalze
- 17: Farbwerkwalze
- 18: Farbwerkwalze
- 19: Farbwerkwalze
- 20: Farbwerkwalze
- 21: Farbwerkwalze
- 22: Farbwerkwalze
- 23: Farbauftragwalze
- 24: Farbauftragwalze
- 25: Farbauftragwalze
- 26: Farbauftragwalze
- 27: Formzylinder
- 28: Farbzonenstellelement
- 29: Bedruckstoff
- 30: Sujet
- 31: Druckkontrollelement
- 32: Kontrollstreifen
- 33: Farbzone
- 34: Umfangsstreifen

## Patentansprüche

1. Verfahren zur Regelung der Farbgebung in mindestens einem Farbwerk (10) einer Offsetdruckmaschine, nämlich zur Regelung der durch Farbzonenstellelemente (28) des jeweiligen Farbwerks (10) einstellbaren zonalen Farbgebung, wobei hierzu Messbereiche vermessen und dabei ermittelte Istwerte mit vorgegebenen Sollwerten verglichen werden, um abhängig von dem Vergleich zwischen den Istwerten und den Sollwerten Stellsignale für die Farbzonenstellelemente (28) zu erzeugen, **dadurch gekennzeichnet, dass** die Regelabweichungen zwischen den gemessenen Istwerten und den vorgegebenen Sollwerten auf Basis eines Modells des jeweiligen Farbwerks (10) und/oder auf Basis von Daten des Sujets (30) modifiziert werden.

2. Verfahren nach Anspruch 1, **dadurch gekennzeichnet, dass** die Regelabweichungen zwischen den gemessenen Istwerten und den vorgegebenen Sollwerten auf Basis von Daten des Sujets (30) modifiziert werden.

3. Verfahren nach Anspruch 2, **dadurch gekennzeichnet, dass** die Regelabweichungen zwischen den gemessenen Istwerten und den vorgegebenen Sollwerten auf Basis von Daten des Sujets (30) und auf Basis eines Modells des jeweiligen Farbwerks (10) modifiziert werden.

4. Verfahren nach einem oder mehreren der Ansprüche 1 bis 3, **dadurch gekennzeichnet, dass** das Modell des jeweiligen Farbwerks (10) vom Aufbau des Farbwerks (10), insbesondere von einem Abrollverhalten und gegebenenfalls Changierverhalten der Walzen (15,16,17,18, 19, 20, 21, 22) des Farbwerks (10), abhängig ist.

5. Verfahren nach einem oder mehreren der Ansprüche 1 bis 4, **dadurch gekennzeichnet, dass** als Daten des Sujets (30) Daten aus einer digitalen Druckvorstufe verwendet werden.

6. Verfahren nach Anspruch 5, **dadurch gekennzeichnet, dass** als Daten des Sujets (30) niedrigaufgelöste Daten im PPF-Format oder JDF-Format verwendet werden.

7. Verfahren nach Anspruch 5, **dadurch gekennzeichnet, dass** als Daten des Sujets (30) hochaufgelöste Bilddaten verwendet werden, vorzugsweise Bitmaps der einzelnen Farbseparationen, die auch der Erzeugung von Druckplatten dienen.

8. Verfahren nach einem oder mehreren der Ansprüche 1 bis 7, **dadurch gekennzeichnet, dass** als Messbereiche außerhalb eines Sujets (30) gedruckte Druckkontrollelemente (31) vermessen werden.

9. Verfahren nach Anspruch 8, **dadurch gekennzeichnet, dass** Druckkontrollelemente (31) vermessen werden, die in einem Kontrollstreifen (32) außerhalb des Sujets (30) positioniert sind.

10. Verfahren nach einem oder mehreren der Ansprüche 1 bis 7, **dadurch gekennzeichnet, dass** als Messbereiche Bereiche innerhalb eines Sujets (30) vermessen werden.

11. Verfahren nach einem oder mehreren der Ansprüche 1 bis 7, **dadurch gekennzeichnet, dass** als Messbereiche außerhalb eines Sujets (30) gedruckte Druckkontrollelemente (31) und Bereiche innerhalb des Sujets (30) vermessen werden.

12. Verfahren nach einem oder mehreren der Ansprüche 1 bis 11, **dadurch gekennzeichnet, dass** die Messbereiche densitometrisch und/oder farbmetrisch und/oder spektral vermessen werden.

13. Verfahren nach einem oder mehreren der Ansprüche 1 bis 12, **dadurch gekennzeichnet, dass** je Farbzone (33) des Sujets (30) mindestens ein Messbereich vermessen wird, wobei ein von dem Messbereiche abgedeckter Umfangsstreifen (34) kleiner als ein von der jeweiligen Farbzone (33) abgedeckter Umfangsstreifen ist.

14. Verfahren nach Anspruch 13, **dadurch gekennzeichnet, dass** dann, wenn in dem vom Messbereich abgedeckten Umfangsstreifen (34) ein aus den Daten des Sujets (30) bestimmter Flächendeckungswert kleiner als ein vorgegebener Grenzwert ist, der vorgegebene Sollwert für das entsprechende Farbzonenstellelement (28) erhöht oder der gemessene Istwert verringert wird.

15. Verfahren nach Anspruch 14, **dadurch gekennzeichnet, dass** abhängig vom Modell des jeweiligen Farbwerks (10) zusätzlich zu dem Flächendeckungswert des von dem Messbereich abgedeckten Umfangsstreifens ein Flächendeckungswert mindestens eines benachbarten Umfangsstreifens zur Veränderung des Sollwerts und/oder Istwerts verwendet wird.

16. Verfahren nach Anspruch 15, **dadurch gekennzeichnet, dass** die Veränderung des Sollwerts und/oder Istwerts auf Basis von Flächendeckungswerten mehrerer benachbarten Umfangsstreifen durchgeführt wird, wobei weiter entfernt liegende Umfangsstreifen bei der Veränderung des Sollwerts und/oder Istwert weniger stark gewichtet werden als näher liegende Umfangsstreifen.

17. Verfahren nach einem oder mehreren der Ansprüche 13 bis 16, **dadurch gekennzeichnet, dass** der von dem Messbereich abgedeckte Umfangsstreifen (34) in mehrere Teilstreifen untergliedert wird, wobei aus den Daten des Sujets (30) für jeden der Teilstreifen ein Flächendeckungswert ermittelt wird.

18. Verfahren nach Anspruch 17, **dadurch gekennzeichnet, dass** eine Mittelung der Flächendeckungswerte der Teilstreifen zu Anpassung des Sollwerts und/oder Istwerts verwendet wird.

19. Verfahren nach Anspruch 17, **dadurch gekennzeichnet, dass** nur der Flächendeckungswert desjenigen Teilstreifens zu Anpassung des Sollwerts und/oder Istwerts verwendet wird, innerhalb dessen ein Messfeld des Messbereichs liegt.

20. Verfahren nach einem oder mehreren der Ansprüche 13 bis 19, **dadurch gekennzeichnet, dass** abhängig vom Modell des jeweiligen Farbwerks (10) ein Farbabfall ermittelt wird, wobei dann, wenn in dem vom Messbereich abgedeckten Umfangsstreifen (34) ein Maximum des Farbabfalls vorliegt, der vorgegebene Sollwert für das entsprechende Farbzonenstellelement (28) erhöht oder der gemessene Istwert verringert wird.

21. Verfahren nach Anspruch 20, **dadurch gekennzeichnet, dass** dann, wenn in dem vom Messbereich abgedeckten Umfangsstreifen (34) ein Minimum des Farbabfalls vorliegt, der vorgegebene Sollwert für das entsprechende Farbzonenstellelement (28) verringert oder der gemessene Istwert erhöht wird.

22. Verfahren nach einem oder mehreren der Ansprüche 13 bis 21, **dadurch gekennzeichnet, dass** aus den Daten des Sujets (30) und dem Modell des jeweiligen Farbwerks (10) für den vom Messbereich abgedeckten Umfangsstreifen (34) ein vom Schablonierverhalten des jeweiligen Farbwerks (10) abhängiger Flächendeckungswert ermittelt wird, und dass dann, wenn dieser Flächendeckungswert größer als ein vorgegebener Grenzwert ist, der vorgegebene Sollwert für das entsprechende Farbzonenstellelement (28) verringert oder der gemessene Istwert erhöht wird.

23. Verfahren nach Anspruch 22, **dadurch gekennzeichnet, dass** für den vom Messbereich abgedeckten Umfangsstreifen (34) ein Flächendeckungswert ermittelt wird, der eine Abwicklungslänge mindestens einer Farbauftragwalze (23, 24, 25, 26) vor dem vom Messbereich abgedeckten Umfangsstreifen vorliegt.

24. Verfahren nach Anspruch 23, **dadurch gekennzeichnet, dass** für die beiden Farbauftragwalzen (23, 24, 25, 26) mit dem größten Farbfluss jeweils eine Anwicklungslänge dieser Farbauftragwalzen (23, 24, 25, 26) vor dem vom Messbereich abgedeckten Umfangsstreifen (34) ein Flächendeckungswert ermittelt wird, wobei abhängig von diesen Flächendeckungswerten der Sollwert und/oder der Istwert verändert wird.

## Claims

1. A method for regulating the inking in at least one inking unit (10) of an offset printing machine, namely for regulating the zonal inking, which can be adjusted by ink-zone actuating elements (28) of the respective inking unit (10), wherein to this end measuring regions are measured and actual values that are ascertained thereby are compared with predetermined desired values in order to generate actuating signals for the ink-zone actuating elements (28) as a function of the comparison between the actual values and the desired values, **characterised in that** the deviations between the measured actual values and the predetermined desired values are modified on the basis of a model of the respective inking unit (10) and/or on the basis of data of the subject (30).

2. A method according to claim 1, **characterised in that** the deviations between the measured actual values and the predetermined desired values are modified on the basis of data of the subject (30).

3. A method according to claim 2, **characterised in that** the deviations between the measured actual values and the predetermined desired values are modified on the basis of data of the subject (30) and on the basis of a model of the respective inking unit (10).

4. A method according to one or more of claims 1 to 3, **characterised in that** the model of the respective inking unit (10) is dependent on the structure of the inking unit (10), in particular on roll-off characteristics and if applicable reciprocating characteristics of the rollers (15, 16, 17, 18, 19, 20, 21, 22) of the inking unit (10).

5. A method according to one or more of claims 1 to 4, **characterised in that** data from a digital pre-printing stage are used as data of the subject (30).

6. A method according to claim 5, **characterised in that** low-resolution data in PPF format or JDF format are used as data of the subject (30).

7. A method according to claim 5, **characterised in that** high-resolution image data, preferably bit maps of the individual ink separations that are also used to produce printing plates, are used as data of the subject (30).

8. A method according to one or more of claims 1 to 7, **characterised in that** print-control elements (31) that are printed outside a subject (30) are measured as measuring regions.

9. A method according to claim 8, **characterised in that** print-control elements (31) that are positioned in a control strip (32) outside the subject (30) are measured.

10. A method according to one or more of claims 1 to 7, **characterised in that** regions within a subject (30) are measured as measuring regions.

11. A method according to one or more of claims 1 to 7, **characterised in that** print-control elements (31) that are printed outside a subject (30) and regions within the subject (30) are measured as measuring regions.

12. A method according to one or more of claims 1 to 11, **characterised in that** the measuring regions are measured densitometrically and/or using ink-metrics and/or spectrally.

13. A method according to one or more of claims 1 to 12, **characterised in that** at least one measuring region is measured per ink zone (33) of the subject (30), with a peripheral strip (34) that is covered by the measuring region being smaller than a peripheral strip that is covered by the respective ink zone (33).

14. A method according to claim 13, **characterised in that** when in the peripheral strip (34) covered by the measuring region an area-coverage value determined from the data of the subject (30) is smaller than a predetermined limit value, the predetermined desired value for the corresponding ink-zone actuating element (28) is increased or the measured actual value is reduced.

15. A method according to claim 14, **characterised in that**, depending on the model of the respective inking unit (10), in addition to the area-coverage value of the peripheral strip covered by the measuring region an area-coverage value of at least one adjacent peripheral strip is used to change the desired value and/or actual value.

16. A method according to claim 15, **characterised in that** the change in the desired value and/or actual value is carried out on the basis of area-coverage values of a plurality of adjacent peripheral strips, with peripheral strips that lie further away being weighted to a lesser extent when changing the desired value and/or actual value than peripheral strips that lie closer.

17. A method according to one or more of claims 13 to 16, **characterised in that** the peripheral strip (34) that is covered by the measuring region is subdivided into a plurality of partial strips, with an area-coverage value being ascertained from the data of the subject (30) for each of the partial strips.

18. A method according to claim 17, **characterised in that** an averaging of the area-coverage values of the partial strips is used to adapt the desired value and/or actual value.

19. A method according to claim 17, **characterised in that** only the area-coverage value of that partial strip within which a measurement field of the measuring region lies is used to adapt the desired value and/or actual value.

20. A method according to one or more of claims 13 to 19, **characterised in that** a fading of ink is ascertained as a function of the model of the respective inking unit (10), in which case when in the peripheral strip (34) covered by the measuring region the ink-fading is at a maximum, the predetermined desired value for the corresponding ink-zone actuating element (28) is increased or the measured actual value is reduced.

21. A method according to claim 20, **characterised in that** when in the peripheral strip (34) covered by the measuring region the ink-fading is at a minimum, the predetermined desired value for the corresponding ink-zone actuating element (28) is reduced or the measured actual value is increased.

22. A method according to one or more of claims 13 to 21, **characterised in that** an area-coverage value that is dependent on the ghosting characteristics of the respective inking unit (10) is ascertained from the data of the subject (30) and the model of the respective inking unit (10) for the peripheral strip (34) that is covered by the measuring region, and **in that** when this area-coverage value is greater than a predetermined limiting value, the predetermined desired value for the corresponding ink-zone actuating element (28) is reduced or the measured actual value is increased.

23. A method according to claim 22, **characterised in that** an area-coverage value that is a wind-off length of at least one ink-application roller (23, 24, 25, 26) ahead of the peripheral strip covered by the measuring region is ascertained for the peripheral strip (34) that is covered by the measuring region.

24. A method according to claim 23, **characterised in that** an area-coverage value is ascertained for the two ink-application rollers (23, 24, 25, 26) with the greatest ink flow a respective wind-on length of these ink-application rollers (23, 24, 25, 26) ahead of the peripheral strip (34) covered by the measuring region, with the desired value and/or the actual value being changed as a function of these area-coverage values.

## Revendications

1. Procédé de régulation de la distribution d'encre dans au moins un groupe d'encrage (10) d'une machine d'impression Offset, à savoir pour la régulation de la distribution zonale d'encre, réglable par des éléments de réglage de zones (28) du groupe d'encrage (10) respectif,
selon lequel on mesure des plages de mesure et on compare les valeurs réelles obtenues à des valeurs de consigne prédéfinies, pour générer en fonction de la comparaison entre les valeurs réelles et les valeurs de consigne, des signaux de réglage pour les éléments de réglage de zones d'encrage (28),
**caractérisé en ce qu'**
on modifie les écarts de régulation entre les valeurs réelles mesurées et les valeurs de consigne prédéfinies sur le fondement d'un modèle du groupe d'encrage (10) respectif et/ou sur le fondement des données du sujet (30).

2. Procédé selon la revendication 1,
**caractérisé en ce qu'**
on modifie les écarts de régulation entre les valeurs réelles mesurées et les valeurs de consigne prédéfinies sur le fondement de données du sujet (30).

3. Procédé selon la revendication 2,
**caractérisé en ce qu'**
on modifie les écarts de régulation entre les valeurs réelles mesurées et les valeurs de consigne prédéfinies sur le fondement des données du sujet (30) et sur le fondement d'un modèle du groupe d'encrage (10) respectif.

4. Procédé selon l'une ou plusieurs des revendications 1 à 3,
**caractérisé en ce que**
le modèle du groupe d'encrage (10) respectif dépend de la structure du groupe d'encrage (10), notamment de son comportement de roulage et le cas échéant du comportement d'échange des cylindres (15, 16, 17, 18, 19,20,21,22) du groupe d'ancrage (10).

5. Procédé selon une ou plusieurs des revendications 1 à 4,
**caractérisé en ce qu'**
on utilise comme données du sujet (30), les données d'un pré-étage d'impression numérique.

6. Procédé selon la revendication 5,
**caractérisé en ce que**
comme données du sujet (30), on utilise des données à faible résolution au format PPF ou au format JDF.

7. Procédé selon la revendication 5,
**caractérisé en ce que**
comme données du sujet (30), on utilise des données d'image à forte résolution, de préférence des bitmaps des différentes séparations de couleur servant à générer les plaques d'impression.

8. Procédé selon l'une ou plusieurs des revendications 1 à 7,
**caractérisé en ce que**
comme plage de mesure en dehors d'un sujet (30) on mesure des éléments de contrôle d'impression (31), imprimés.

9. Procédé selon la revendication 8,
**caractérisé en ce qu'**
on mesure les éléments de contrôle d'impression (31) qui sont situés dans une bande de contrôle (32) en dehors du sujet (30).

10. Procédé selon une ou plusieurs des revendications 1 à 7,
**caractérisé en ce que**
comme plages de mesure, on mesure des plages à l'intérieur d'un sujet (30).

11. Procédé selon une ou plusieurs des revendications 1 à 7,
**caractérisé en ce que**
comme plages de mesure à l'extérieur d'un sujet (30) on mesure des éléments de contrôle d'impression (31), imprimés et des plages à l'intérieur du sujet (30).

12. Procédé selon une ou plusieurs des revendications 1 à 11,
**caractérisé en ce qu'**
on mesure les plages de mesure par un procédé densitométrique et/ou colorimétrique et/ ou un procédé d'analyse spectrale.

13. Procédé selon une ou plusieurs des revendications 1 à 12,
**caractérisé en ce que**
par zones d'encrage (33) du sujet (30) on mesure au moins une plage de mesure et la bande périphérique (34) couverte par la plage de mesure est inférieure à la bande périphérique couverte par la zone d'encre (33) respective.

14. Procédé selon la revendication 13,
**caractérisé en ce que**
si dans la bande périphérique (34) couverte par la plage de mesure une valeur de couverture de surface, déterminée à partir des données du sujet (30) est inférieure à une valeur limite prédéfinie, on augmente la valeur de consigne prédéfinie pour l'élément de réglage de zones d'encre (28) correspondant ou on diminue la valeur réelle mesurée.

15. Procédé selon la revendication 14,
**caractérisé en ce qu'**
en fonction du modèle du groupe d'encrage (10) respectif, en plus de la valeur de couverture de surface de la bande périphérique couverte par la plage de mesure on utilise une valeur de couverture de surface d'au moins une bande périphérique voisine pour modifier la valeur de consigne et/ ou la valeur réelle.

16. Procédé selon la revendication 15,
**caractérisé en ce qu'**
on modifie la valeur de consigne et/ ou la valeur réelle sur le fondement de valeurs de couverture de surfaces de plusieurs bandes périphériques voisines et on applique une pondération moins forte pour les bandes périphériques plus éloignées lorsqu'on modifie la valeur de consigne et/ou la valeur réelle que pour les bandes périphériques plus proches.

17. Procédé selon une ou plusieurs des revendications 13 à 16,
**caractérisé en ce qu'**
on subdivise la bande périphérique (34) couverte par la plage de mesure en plusieurs bandes partielles et à partir des données du sujet (30) on détermine une valeur de couverture de surface pour chaque bande partielle.

18. Procédé selon la revendication 17,
**caractérisé en ce qu'**
on applique une moyenne des valeurs de couverture de surface pour les bandes partielles, pour l'adaptation de la valeur de consigne et/ou la valeur réelle.

19. Procédé selon la revendication 17,
**caractérisé en ce qu'**
on utilise pour l'adaptation de la valeur de consigne et/ou de la valeur réelle seulement la valeur de couverture de surface de la bande partielle à l'intérieur de laquelle se trouve un champ de mesure de la plage de mesure.

20. Procédé selon une ou plusieurs des revendications 13 à 19,
**caractérisé en ce qu'**
en fonction du modèle du groupe d'encrage (10) respectif on détermine une chute d'encre et ensuite, si dans la bande périphérique (34) couverte par la plage de mesure il y a un maximum de chute d'encre, on augmente la valeur de consigne prédéfinie pour l'élément de réglage de zones d'encre (28) correspondant ou on diminue la valeur réelle mesurée.

21. Procédé selon la revendication 20,
**caractérisé en ce que**
si dans les bandes périphériques (34) couvertes par la plage de mesure il y a un minimum de chute d'encre, on diminue la valeur de consigne prédéfinie pour l'élément de réglage de zones d'encre (28) ou on augmente la valeur réelle mesurée.

22. Procédé selon une ou plusieurs des revendications 13 à 21,
**caractérisé en ce qu'**
à partir des données du sujet (30) et du modèle du groupe d'encrage (10) respectif, pour la bande périphérique (34) couverte par la plage de mesure, on détermine une valeur de couverture de surface dépendant du comportement de pochoir du groupe d'encrage (10) respectif et si cette valeur de couverture de surface est supérieure à une valeur limite prédéfinie, on diminue la valeur de consigne prédéfinie pour l'élément de réglage de zone d'encre (28) correspondant ou on augmente la valeur réelle mesurée.

23. Procédé selon la revendication 22,
**caractérisé en ce que**
pour la bande périphérique (34) couverte par la plage de mesure on détermine une valeur de couverture de surface pour laquelle il y a une longueur de développement correspondant à au moins un cylindre encreur (23, 24, 25, 26) avant la bande périphérique couverte par la plage de mesure.

24. Procédé selon la revendication 23,
**caractérisé en ce que**
on détermine une valeur de couverture de surface pour les deux cylindres d'encrage (23, 24, 25, 26) correspondant au plus grand débit d'encre, respectivement une longueur de développement de ces cylindres encreurs (23, 24, 25, 26) avant la bande périphérique (34) couverte par la plage de mesure, et en fonction de ces valeurs de couverture de surface on modifie la valeur de consigne et/ou la valeur réelle.
